# EUROPÄISCHE PATENTSCHRIFT

(11) **EP 0 232 900 B1**
(45) Veröffentlichungstag und Bekanntmachung des Hinweises auf die Patenterteilung: **02.11.1994**
(21) Anmeldenummer: 87101832.1
(22) Anmeldetag: 10.02.1987
(51) Int. Cl.: F24B 13/02, F24B 13/00, F23H 1/00

(54) **Kachelofeneinsatz zum wahlweisen Betrieb mit und ohne Einsatz**
Removable grate for a tiled stove for a selective running with or without a grate
Grille démontable de poêle en faience pour une marche facultative avec ou sans grille

(30) Priorität: 10.02.1986 DE 3604116
(43) Veröffentlichungstag der Anmeldung: 19.08.1987
(73) Patentinhaber: Firma Hark, GmbH & Co KG, Kamin- und Kachelofenbau, D-47228 Duisburg (DE)
(72) Erfinder: Heissen, Manfred, D-4223 Voerde 2 (DE)
(74) Vertreter: Cohausz & Florack Patentanwälte

(56) Entgegenhaltungen:
- WO-A-81/02621
- DE-U- 1 632 948
- DE-U- 8 431 615
- FR-A- 787 420
- FR-A- 2 527 315
- US-A- 4 502 462

## Beschreibung

Die Erfindung betrifft einen Kachelofeneinsatz mit einer zwei übereinander angeordnete und durch einen von Vorsprüngen der inneren Ofenwandung getragenen und herausnehmbaren Rost getrennten Brennebenen aufweisenden Brennkammer und wenigstens einer Beschickungstür für das wahlweise Verbrennen von Kohle oder Holz.

Kachelöfen weisen eine keramische Außenschale auf, die als Verkleidung unter Ausbildung eines Luftspaltes distanziert zu einer Gußwandung aus Stahl angeordnet ist.

Die Gußwandung weist auf ihrer von der keramischen Außenschale abgewandten Seite eine Auskleidung aus feuerfestem Material auf, die die Wandung einer Brennkammer bildet, in der Brennmaterial zur Wärmeerzeugung verbrannt wird.

Als Kachelofeneinsatz wird die aus der Gußwandung und der feuerfesten Auskleidung bestehende Baueinheit bezeichnet.

Kachelöfen werden im allgemeinen mit Holz als Brennmaterial betrieben, das auf der Sohle der Brennkammer aufgeschichtet ist. Die Verbrennung von Holz erfolgt somit ohne Rost.

Der Grund liegt in dem hohen Wirkungsgrad und dem geringen Ascheanteil im Vergleich zu einer Verbrennung, bei der das Holz auf einem Rost aufgeschichtet ist, dem von unten die Verbrennungsluft zugeführt wird.

Unter festen Brennstoffen für die rostlose Verbrennung ist im folgenden Holz der unterschiedlichen Holzarten und unterschiedlichsten Abmessungen zu verstehen.

Es ist auch möglich, Kachelöfen mit Kohle , wie zum Beispiel Koks und dergleichen zu betreiben.

Brennmaterial dieser Art erfordert den Einsatz von Rosten, die die Verbrennungsluft von der Unterseite her durchströmt, da nur auf diese Weise die für die Verbrennungsvorgänge notwendigen Sauerstoffmengen zugeführt werden können.

Im folgenden ist unter Brennstoffen für die Verbrennung mit Rost Kohle jeglicher Art, d.h. jede Art von Brennmaterial zu verstehen, das den Einsatz eines Rostes erforderlich macht.

Es ist bereits bekannt, Kachelöfen wahlweise mit festen Brennstoffen für die rostlose Verbrennung und mit festen Brennstoffen für die Verbrennung mit Rost zu betreiben ( DB-PS 346 839 ).

Diese Kachelöfen weisen eine Beschickungstür auf, die im unteren Bereich Schlitze für die Luftzufuhr hat. Die Sohle des Verbrennungsraumes liegt niedriger als die untere Kante des Rahmens der Beschickungstür, mit der sie über eine schräge Rampe verbunden ist.

Zum Betreiben dieser Kachelöfen mit festen Brennstoffen für die Verbrennung mit Rost wird in den Verbrennungsraum ein Einsatz eingeschoben, der aus einem Rost und einem sich daran anschließenden Leitblech besteht.

Nach dem Einschieben des Einsatzes ist der Rost horizontal in Höhe der Unterkante des Rahmens der Beschickungstür angeordnet,, stützt sich an einem Vorsprung der feuerfesten Auskleidung ab und endet mit Abstand vor der Beschickungstür, während die Leitfläche bis an die Beschickungstür so herangeführt ist, daß ihre Kante gegen sie oberhalb der Schlitze ansteht. Die Leitfläche bewirkt zusammen mit den Schlitz eine Luftzufuhr zur Unterseite des Rostes wie es bei Kohleöfen üblich ist.

Abgesehen davon, daß dieser Einsatz an eine besondere Konstruktion des Kachelofens gebunden ist, besteht der wesentliche Nachteil darin, daß der Einsatz die Strömungsverhältnisse im Verbrennungsraum entscheidend beeinflußt, der entweder optimal für den rostlosen Betrieb oder optimal für einen Betrieb mit Rost ausgelegt ist.

Ein weiterer wesentlicher Nachteil ergibt sich dadurch, daß beim Einbringen von Kohle und dergleichen das eingebrachte Brennmaterial eine Schüttung aufweist, die einen von der Beschickungstür in Richtung zur gegenüberliegenden Innenwandung des Verbrennungsraumes eine abfallende Keilflächeaufweist, so daß ein unregelmäßiger Abbrand sich einstellt, da der geringste Strömungswiderstand für die von der Untereite des Rostes einströmende Luft im Bereich dieser Innenwandung bedingt durch die geringste Schütthöhe herrscht, so daß in diesem Bereich das Brennmaterial am schnellsten abbrennt und die Glutzone nur relativ langsam in Richtung zur Beschickungstür wandert.

Im Bereich der Leitfläche kann sich jedoch keine optimale Verbrennungstemperatur einstellen, da sie aufgrund ihrer hohen Wärmeleitfähigkeit einen erheblich Teil der Wärme abführt.

Zusätzlich wird nach längerem Abbrand im Bereich der der Beschickungstür gegenüber liegenden Innenwandung des Verbrennungsraumes der Rost mehr oder weniger schnell von der durchfallenden Asche freigegegben, so daß die der Unterseite des Rostes zuströmende Luft in zwei Luftströme unterteilt wird, nämlich in einen ersten, der in diesem Bereich ungenutzt den Verbrennungsraum über den Abzug verläßt und in einen zweiten, der den Sauerstoff für die Verbrennung im Bereich der Beschickungstür zuführt.

Es stellen sich somit instationäre Betriebsbedingungen ein, die einen optimalen und definierten Betrieb eines derartigen Kachelofens ausschließen.

Es sind weiterhin Feuerungseinsätze für Öfen bekannt ( DB-PS 635 589 ), die aus einem quaderförmigen Gehäuse bestehen, dessen Unterseite einen Rost und dessen Bedienungseite eine rostartig ausgebildete Bedienungstür aufweist. Der Feuerungseinsatz wird auf Tragschienen in den Ofen eingeschoben. Er weist unterhalb des Rostes einen in Schienen geführten Achekasten auf. Dieser Feuerungseinsatz dient zum erleichterten Warten der Öfen.

Es sind weiterhin Zimmer- bzw. Kochherde zum Betreiben mit Holz bekannt ( DB-PS 814 782 ). Der Rost ist verschiebbar geführt und weist gegenüberliegend zur Beschickungstür eine schräg anstehende Platte auf, die mit einer zweiten schräg anstehenden Platte des Ofens unter Bildung eines sich nach oben öffnenden Trichters zusammenarbeitet. Durch die Änderung des gegeneitigen Abstandes der beiden Platten ergibt sich eine Regelung der Luftzufuhr, die entsprechend den Abmessungen der Holzscheite eingestellt wird.

Es sind weiterhin Feuerungseinsätze für Kachelöfen bekannt (DE-C-626 373), deren Rost Schenkel aufweist, so daß ein Einsatz mit U-förmigem, sich nach unten öffnendem Querschnitt geschaffen ist. In den unterhalb des Rostes geschaffenen zwischenraum wird ein Aschenkasten eingeschoben, so daß aus einem noch heißen Kachelofen die Asche entnommen werden kann.

Es sind weiterhin kombinierte Holz-Kohleöfen bekannt, die einen Einsatz aus einer Rosteinheit und einer oberhalb dieser Rosteinheit im Ofen anzuordnenden Füllschachteinheit für den Kohlebetrieb aufweisen, während für einen Betrieb mit Holz diese Einsätze entfernt werden.

Aus der DE-U-8 431 615 ist ein Heizofen bekannt, welcher ebenfalls zur kombinierten Verbrennung mit Rost und rostlosen Verbrennung geeignet ist. Dieser Ofen weist neben seinen beiden durch einen herausnehmbaren Rost abgetrennten Brennebenen einen Aschenkasten unterhalb der unteren Brennebene auf. Ein solcher Aschenkasten, welcher durch einen nicht herausnehmbaren Rost vom unteren Brennraum getrennt ist, weist jedoch hinsichtlich des Wirkungsgrades eines Ofens beträchtliche Nachteile auf. Je nach Größe des verwendeten Rostes fallen immer wieder Teile der Glut in den Aschenkasten, sobald sie die Gittergröße unterschritten haben. Im Aschenkasten bekommen sie keinen Sauerstoff zugefügt und erlöschen, obwohl Sie mit zugefügtem Sauerstoff noch weiter verbrennen könnten.

Abgesehen von der aufwendigen konstruktiven Lösung besteht der Nachteil im wesentlichen darin, daß die Strömungsverhältnisse im Ofen entscheidend davon abhängen, ob er einen Einsatz aufweist bzw. nicht. Insoweit kann eine Auslegung nur für den optimalen Kohlebetrieb oder den optimalen Holzbetrieb erfolgen, es sei denn, daß von vornherein der Ofen als Kompromißlösung für beide Betriebsarten ausgelegt ist.

Der Erfindung liegt die Aufgabe zugrunde, einen Kachelofeneinsatz zum wahlweisen Betrieb mit bzw. ohne Rost zu schaffen, der für beide Betriebsarten jeweils optimale Strömungsverhältnisse für die zuzuführende Verbrennungsluft sicherstellt.

Diese Aufgabe wird erfindungsgemäß dadurch gelöst, der Kachelofeneinsatz auf seiner Beschickungsseite eine erste Beschickungstür zum Einbringen von festen Brennstoffen für die rostlose Verbrennung in der unteren Brennebene und oberhalb dieser Beschickungstür eine weitere Beschickungstür zum Einbringen von festen Brennstoffen für die Verbrennung mit Rost in der oberen Brennebene aufweist und daß bei herausgenommenem Rost die Verbrennung in der unteren Brennebene unmittelbar auf dem Ofenboden erfolgt.

Durch diese Maßnahmen wird erreicht, daß zwei Kachelöfeneinsätze geschaffen sind, die gewissermaßen übereinander angeordnet, in eine Baueinheit integriert sind, die sowohl für den Betrieb mit Rost und den Betrieb ohne Rost jeweils optimale Strömungsverhältnisseund jeweils einen optimalen Wirkungsgrad aufweist. Erfindungswesentlich ist, daß der erfindungsgemäße Kachelofeneinsatz zwei Beschickungstüren aufweist, so daß unter entsprechender Bemessung des Innenquerschnitts des Verbrennungsraumes, der Höhe des Verbrennungsraumes und des gegeneitigen Abstandes der beiden Bedienungstüren und der Anordnung des Rostes in entsprechender Höhe im Bereich zwischen den beiden Beschickungstüren optimale Strömungsverhältnisse für beide Betriebsarten vorgegeben werden können. Erfindungswesentlich ist auch, daß für den Betrieb ohne Rost, der Rost aus dem Bereich zwischen den beiden Bedienungstüren entfernt werden kann und keine Einbauten , als Aufnahme für den Rost die Strömungsverhältnisse stören. Aus diesem Grunde weist der Bereich des Verbrenunngsraumes zwischen den beiden Beschickungstüren lediglich Vorsprünge und keine durchgehende Halteprofile auf.

Die Vorsprünge sind erfindungswesentlich, damit der Rost angehoben, im Verbrennungraum verschwenkt werden und von den Vorsprüngen freikommen kann, so daß er durch die Beschickungstür zum Einbringen von festen Brennstoffen aus dem Kachelofeneinsatz entnommen werden kann.

In einer weiteren Ausgestaltung der Erfindung hat der Rost zur Ausbildung eines Glutkorbes im Bereich des Verbrennungsraumes zwischen den beiden Beschickungstüren einen in Richtung zur Sohle der feuerfesten Auskleidung sich verjüngenden Querschnitt.

Unter einem Glutkorb im Sinne der Erfindung ist zu verstehen, daß der Rost keine ebenes Gebilde ist, sondern vielmehr dreidimensional ausgebildet ist.

Durch diese Maßnahme wird erreicht, daß sich stationäre Betriebsbedingungen einstellen, da aufgrund des gebildeten Glutkorbes kein einseitiger Abbrand mehr erfolgen kann, der zur Folge hätte, daß Bereiche des Rostes frei werden und sich ein in Richtung zum Abzugskamin ungenutzt durch den Rost strömender Luftstrom ausbildet.

Gemäß einem ersten Ausführungsprinzip ist der Rost als Pyramidenstumpf ausgebildet, indem beispielsweise entlang der Kanten eine Pyramidenstumpfes Profilabschnitte angeordnet sind, die mit zur Grundfläche parallelen weiteren Profilabschnitten verschweißt sind.

Gemäß einem zweiten Ausführungsprinzip weist der Rost in der vertikalen und zur Bedienungsseite unter 90° verlaufenden Ebene einen trapezartigen Umriß mit freien Endabschnitten auf.

Gemäß einem bevorzugten Ausführungsbeispiel dieses Ausführungprinzips besteht der Rost aus zwei Profilen und sie verbindenden Profilabschnitten, wobei die Profile jeweils einen Steg mit abgewinkelten Schenkeln aufweisen. Die Herstellung erfolgt am einfachsten dadurch, daß die beiden Endabschnitte eines Rostes von rechteckigem ebenem Umriß aus der Ebene abgewinkelt werden, so daß die beiden Stege mit den abgewinkelten Schenkeln gebildet werden.

In einer noch weiteren Ausgestaltung der Erfindung weistder Rost nach dem ersten bzw. dem zweiten Ausführungsprinzip in seinem zur Brennraumsohle parallelen Bereich einen Rüttelrost auf, sodaß nach längerem Betrieb Asche zur Herabsetzung des Strömungswiderstandes entfernt werden kann.

Damit der Rost entfernt und der Rüttelrost betätigt werden kann weist in einer noch weiteren Ausgestaltung der Erfindung der Kachelofeneinsatz eine in einen Ansatz des Rüttelrostes einhängbare Betätigungsstange auf die von dem Kachelofeneinsatz geführt ist.

In einer noch weiteren Ausgestaltung der Erfindung weist der Rost auf seiner Unterseite beabstandete Führungen für einen einschiebbaren Aschekasten zum Auffangen der Asche auf.

Die Erfindung ist in der Zeichnung anhand von Ausführungbeispielen erläutert.

Es zeigen:
- Figur 1: einen Schnitt durch ein Ausführungsbeispiel eines schematisch dargestellten Kachelofens, wobei die Schnittebene senkrecht zur Beschickungsseite verläuft,
- Figur 2: die feuerfeste Ausmauerung des Kachelofens in Figur 1 in vereinfachter perspektivischer Darstellung mit dem Rost,
- Figur 3: ein zweites Ausführungsbeispiel für den Rost.

In Figur 1 ist mit 1 das Ausführungsbeispiel des Kachelofens bezeichnet, der im Schnitt senkreckt zur Beschickungsseite in schematischer Darstellung gezeigt ist.

Der Kachelofen besteht aus eine keramischen Außenschale 2, die unter Ausbildung von Luftkanälen 3 in Abstand zu der Gußwandung 4 angeordnet ist.

Die Gußwandung weist Rippen 5 zur Vergrößerung der Abstrahlfläche auf, sowie auf ihrer von der keramischen Außenschale abgewandten Seite eine feuerfeste Auskleidung 6, die die Wandung des Verbrennungsraumes 7 bildet. Sie weist weiterhin in ihrem Deckenbereich einen Rauchgasstutzen 8 für die abziehenden Verbrennungsgase auf, die einem nicht dargestellten Kamin zugeleitet werden.

Die Beschickungsseite, die mit 9 bezeichnet ist, weist eine untere Beschickungstür 10 zum Einbringen von festen Brennstoffen für die Verbrennung ohne Rost auf und oberhalb dieser eine Beschickungstür 11 zum Einbringen von festen Brennstoffen für die Verbrennung mit Rost auf.

Für den Betrieb mit Rost ist in der Verbrennungskammer im Bereich zwischen den beiden Beschickungstüren ein Rost 12 angeordnet, der unter Ausbildung eines Glutkorbes in der Zeichnungebene den Umriß eines Trapezes hat.

Zu diesem Zwecke sind Profile 13 vorgesehen, die einen Steg 14 mit abgewinkelten Schenkeln 15 und 16 aufweisen. Diese Profile sind mit Profilabschnitten verschweißt, die im einfachsten Falle Flach- bzw. Rundprofilabschnitten 17 verschweißt (vgl. Figur 2), bzw.ist der Rost aus Eisenguß hergestellt.

Aus Figur 1 ist ersichtlich, daß die größte Umrißfläche des erfindungsgemäßen Rostes dem lichten Querschnitt des Verbrennungsraumes im Bereich zwischen den beiden Beschickungstüren entspricht. Zum Arretieren des Rostes weist die Gußwandung in den Verbrennungsraum ragende Vorsprünge 17′ und 18′ auf, an denen sich die freien Endabschnitte der Schenkel 15 bzw.16 abstützen.

Die Breite des Rostes , d.h.seine Erstreckung in der zur Zeichnngsebene senkrechten Richtung entspricht der Breite der Verbrennungskammer, gegen deren Innenwandung sich die beiden äußeren Profile, von denen nur eines sichtbar ist, anstehen.

Zum rostlosen Betreiben des Kachelofens wird der Rost in Richtung zum Abgasstutzen angehoben, so daß er von den Vorsprüngen 17′ und 18′ freikommt. Anschließend wird er um eine Achse senkrecht zur Zeichnungsebene verschwenkt und durch die untere Beschickungstür aus dem Verbrennungsraum entfernt, die zu diesem Zwecke die Breite des Verbrennungsraumes aufweist.

Die Figur 2 zeigt in perspektivischer und vereinfachter Darstellung die feuerfeste Auskleidung des Kachelofens mit dem Rost der Figur 1.

Gleiche Teile sind mit gleichen Bezugszeichen bezeichnet.

In Abwandlung der Figur 1 zeigen die Seitenwände 19 und 20 der Gußwandung im Bereich der beiden äußeren Stege des Rostes Haltelaschen 21 und 22 auf, auf denen der Rost ruht.

Figur 3 zeigt ein weiteres Ausführungbeispiel für einen Rost, der mit 25 bzeichnet und nach Art eines Pyramidenstumpfes ausgebildet ist. An den Kanten des Pyramidenstumpfes sind Profilabschnitte 30 bis 41 angeordnet, die mit querverlaufenden Profilabschnitten 38 unterschiedlicher Länge verschweißt sind.

Mit den unteren Profilen sind Winkelprofile 39 und 40 veschweißt, die eine Führung für einen Aschekasten bilden.

Der Rost nach Figur 3 ruht auf den einander gegenüberliegend angeordneten Arretierungen 42 und 43, die ebenfalls von der Gußwandung aus in den Verbrennungsraum ragen.

Der Rost nach Figur 3 wird in der gleichen Weise aus dem Kachelofen entfernt wie anhand der Figur 2 beschrieben ist.

Der untere horizontale Bereich 44 des Rostes weist einen Rüttelrost 45 mit einer einhängbaren Rüttelstange auf.

## Patentansprüche

1. Kachelofeneinsatz mit einer zwei übereinander angeordnete und durch einen von Vorsprüngen (17′, 18′) der inneren Ofenwandung getragenen und herausnehmbaren Rost (12) getrennten Brennebenen aufweisenden Brennkammer und wenigstens einer Beschickungstür für das wahlweise Verbrennen von Kohle oder Holz,
**dadurch gekennzeichnet,** daß der
Kachelofeneinsatz auf seiner Beschickungsseite (9) eine erste Beschickungstür (10) zum Einbringen von festen Brennstoffen für die rostlose Verbrennung in der unteren Brennebene und oberhalb dieser Beschickungstür (10) eine weitere Beschickungstür (11) zum Einbringen von festen Brennstoffen für die Verbrennung mit Rost in der oberen Brennebene aufweist und daß bei herausgenommenem Rost (12) die Verbrennung in der unteren Brennebene unmittelbar auf dem Ofenboden erfolgt.

2. Kachelofeneinsatz nach Anpruch 1 ,
dadurch gekennzeichnet, daß,
zur Ausbildung eines Glutkorbes im Bereich zwischen den beiden Beschickungstüren (10, 11) der Rost (12) in Richtung zur Sohle des Verbrennungsraumes einen sich verjüngenden Querschnitt hat.

3. Kachelofeneinsatz nach Anpruch 2,
dadurch gekennzeichnet, daß
der Rost (12) als Pyramidenstumpf ausgebildet ist.

4. Kachelofeneinsatz nach Anspruch 2,
dadurch gekeennzeichnet, daß
der Rost (12) in der vertikalen und zur Bedienungsseite unter 90° verlaufenden Ebene einen trapezartigen Umriß mit freien Endabschnitten hat.

5. Kachelofeneinsatz nach Anspruch 4,
dadurch gekennzeichnet, daß
der Rost zwei Profile ( 13 ) und sie verbindende Profilabschnitte ( 17 ) aufweist und die Profile jeweils einen Steg ( 14 ) mit abgewinkelten Schenkeln ( 15,16 ) aufweisen.

6. Kachelofeneinsatz nach einem der Ansprüche 1 bis 5
dadurch gekennzeichnet, daß
der Rost in seinem zur Sohle des Verbrennungsraumes parallelen Bereich einen Rüttelrost ( 45 ) aufweist.

7. Kachelofeneinsatz nach Anspruch 6,
dadurch gekennzeichnet, daß
der Rüttelrost (45) eine einhängbare Rüttelstange (46) hat.

8. Kachelofeneinsatz nach einem der Ansprüche 1 bis 7,
dadurch gekennzeichnet, daß
der Rost (12) beabstandete Führungen ( 39,40 ) für einen einschiebbaren Aschekasten ( 41 ) aufweist.

## Claims

1. A tile stove insert having a combustion chamber having two superimposed combustion levels separated by a removable grate (12) borne by projections (17′, 18′) of the inner stove wall and at least one charging door for the optional combustion of coal or wood, characterized in that on its charging side (9) the tile stove insert has a first charging door (10) for the introduction of solid fuels for grateless combustion in the lower combustion level, and above said charging door (10) a further charging door (11) for the introduction of solid fuels for combustion with the grate in the upper combustion level, combustion in the lower combustion level taking place directly on the stove floor when the grate (12) is removed.

2. A tile stove insert according to claim 1, characterized in that to form a fire basket, in the zone between the two charging doors (10, 11) the grate (12) has a cross-section which tapers in the direction of the hearth of the combustion space.

3. A tile stove insert according to claim 2, characterized in that the grate (12) takes the form of a truncated pyramid.

4. A tile stove insert according to claim 2, characterized in that in the vertical plane extending at 90° to the operating side the grate (12) has a trapezoidal outline with free end portions.

5. A tile stove insert according to claim 4, characterized in that the grate has two sections (13) which are connected by section portions (17), the sections each having a web (14) with bent arms (15, 16).

6. A tile stove insert according to one of claims 1 to 5, characterized in that in its zone parallel with the hearth of the combustion space the grate has a riddling grate (45).

7. A tile stove insert according to claim 6, characterized in that the riddling grate (45) has a latchable riddling rod (46).

8. A tile stove insert according to one of claims 1 to 7, characterized in that the grid (12) has spaced-out guides (39, 40) for an insertable ash box (41).

## Revendications

1. Agencement de poêle en faïence, comprenant une chambre de combustion qui comporte deux plans de combustion superposés qui sont séparés par une grille (12) amovible portée par des saillies (17′, 18′) de la paroi intérieure du poêle, et au moins une porte de chargement pour faire brûler, au choix, du charbon ou du bois, caractérisé en ce que l'agencement de poêle en faïence comprend, sur sa face de chargement (9), une première porte de chargement (10) pour introduire du combustible solide pour la combustion sans grille dans le plan de combustion inférieur, et, au-dessus de cette porte de chargement (10), une autre porte de chargement (11) pour introduire du combustible solide pour la combustion avec grille dans le plan de combustion supérieur, et en ce que, lorsque la grille (12) est retirée, la combustion s'effectue dans le plan de combustion inférieur, directement sur le fond du poêle.

2. Agencement de poêle en faïence suivant la revendication 1, caractérisé en ce que, pour former un panier à produits incandescents dans la région constituée entre les deux portes de chargement (10, 11), la grille (12) présente une section qui se rétrécit en direction du fond de la chambre de combustion.

3. Agencement de poêle en faïence suivant la revendication 2, caractérisé en ce que la grille (12) est réalisée en tronc de pyramide.

4. Agencement de poêle en faïence suivant la revendication 2, caractérisé en ce que, dans le plan vertical perpendiculaire au côté de service, la grille présente un profil trapézoïdal avec des sections d'extrémité libres.

5. Agencement de poêle en faïence suivant la revendication 4, caractérisé en ce que la grille comporte deux profilés (13) et des sections de profilé (17) qui les relient, et en ce que les profilés comportent chacun une âme (14) avec des branches (15, 16) formant un angle.

6. Agencement de poêle en faïence suivant l'une des revendications 1 à 5, caractérisé en ce que, dans sa région parallèle au fond de la chambre de combustion, la grille comporte une grille à secousses (45).

7. Agencement de poêle en faïence suivant la revendication 6, caractérisé en ce que la grille à secousses (45) comporte une tige de secousse (46) pouvant être accrochée.

8. Agencement de poêle en faïence suivant l'une des revendications 1 à 7, caractérisé en ce que la grille (12) comporte des guides espacés (39, 40) pour une boîte à cendres (41) insérable.
